# EUROPÄISCHE PATENTANMELDUNG

(11) **EP 0 036 486 A1**
(43) Veröffentlichungstag der Anmeldung: **30.09.1981**
(21) Anmeldenummer: 81101112.1
(22) Anmeldetag: 17.02.1981
(51) Int. Cl.: B07B 1/46

(54) **Nach dem Baukastenprinzip aufgebauter Systemsiebboden**

(30) Priorität: 08.03.1980 DE 3008931
(71) Anmelder: Hein, Lehmann Aktiengesellschaft, D-4000 Düsseldorf 1 (DE)
(72) Erfinder: Schmidt, Gerhard, D-7505 Ettlingen (DE)
(74) Vertreter: Cohausz & Florack Patentanwälte

(57) **Zusammenfassung**

Bei diesem Siebboden besitzen die auf einer Unterstützungskonstruktion (1) austauschbar und selbstklemmend befestigten Siebelemente (4) eine Gummiplatte (11) als Verschleißschicht. Unterhalb der Gummiplatte (11) ist lediglich eine aus Kunststoffstegen bestehende und/oder eine in Kunststoff eingebettete Armierung (5) sowie Klemmelemente (7) angeordnet. Armierung (5) und Klemmelemente (7) bilden gemeinsam ein einteiliges Gitter, das mit der Gummiplatte unlösbar verbunden ist.

Dadurch ist es ermöglicht, die aus dem Baukastenprinzip sich ergebenden Vorteile auch auf Siebböden mit Siebelementen zu übertragen, die im wesentlichen aus Gummi mit hoher Abriebswiderstandseigenschaft bestehen.

## Beschreibung

Die Erfindung betrifft einen nach dem Baukastenprinzip aufgebauten Systemsiebboden mit einer Unterstützungskonstruktion, die Stützelemente aufweist,und mit darauf austauschbar angeordneten, armierten Siebelementen aus elastischem Werkstoff, die an ihrer Unterseite mit den Stützelementen zusammenwirkende Klemmelemente aus einem im Verarbeitungszustand gießfähigen Kunststoff, insbesondere einem Polyurethan, aufweisen.

Ein Siebboden dieser Art dient ganz allgemein dazu, Siebgut, z.B. Gestein, Sand, Kies oder dergleichen zu entwässern und/oder zu klassieren. Ein solcher aus der DE-AS 28 49 838 bekannter Siebboden besteht aus einem Unterstützungsrahmen mit im Querschnitt c-förmigen Stützelementen und aus Siebelementen, die einstückig aus einem gummielastischen Kunststoff gefertigt sind. Die dazu verwendeten Kunststoffe, meist Polyurethane (PUR), mit hoher Abriebswiderstandseigenschaft liegen in ihrer Shore Härte über 80 A, in der Regel um 90 A. Die Verwendung von Siebböden mit Siebelementen aus diesen Kunststoffen für die Absiebung von Mineralien, besonders im Naß-Absiebverfahren, hat hervorragende Ergebnisse gebracht.

Einschränkungen mußten allerdings immer dann gemacht werden, wenn sehr hartes Gestein, beispielsweise Granit, Flint oder Quarz, grob gebrochen und trocken abgesiebt werden sollten. Offensichtlich reicht die Elastizität der abriebfesten aber vergleichsweise harten Kunststoffe nicht aus.

Der Erfindung liegt die Aufgabe zugrunde einen in der Fertigung, Montage und Vorratshaltung einfachen Siebboden mit hoher Siebleistung zu schaffen, dessen Siebelemente auch gegenüber sehr abrasivem Siebgut eine hohe Standfestigkeit besitzen.

Diese Aufgabe wird erfindungsgemäß dadurch gelöst, daß bei einem Siebboden der eingangs genannten Art die Siebelemente eine Verschleißschicht in Form einer gelochten Gummiplatte aufweisen und daß unterhalb der Gummiplatte lediglich die aus Kunststoffstegen bestehende und/oder in Kunststoff eingebettete Armierung und die Klemmelemente aus dem gleichen Kunststoff angeordnet und diese vollständig und unlösbar damit verbunden ist. Die Armierung ist dabei nicht in Form einer untergelegten Stützplatte, sondern als Stäbe, Profile, Drahtseile grobmaschiges Gitter oder dergleichen ausgebildet, die vorzugsweise vollständig in dem Kunststoff eingebettet ist. Die Gummiplatte ist im Bereich ihrer von Sieböffnungen freien Stegen, zwischen denen jeweils mindestens ein Feld von Sieböffnungen liegt, mit der eingebetteten Armierung verbunden. Bei streifenförmigen Siebelementen erstreckt sich die Armierung bevorzugt rechtwinklig.. d.h. quer zur Längserstreckung der Siebelemente. Dadurch ist es ermöglicht, die aus dem Baukastenprinzip sich ergebenden Vorteile auch auf Siebböden mit Siebelementen zu übertragen, die im wesentlichen aus Gummi mit hoher Abriebwiderstandeigenschaft bestehen. Für die Herstellung solcher Siebelemente sind keine komplizierten und teuren Vulkanisierformen und -einrichtungen erforderlich. Vielmehr können die bei der Herstellung von Siebelementen aus Kunststoff vorhandenen Formwerkzeuge zumindest teilweise mitverwendet werden. Als besonders geeignet für die Gummiplatte hat sich hochverschleißfester Spezial-Gummi mit einer Härte von etwa 70 Shore A erwiesen.

Aus siebtechnischen und fertigungstechnischen Gründen ist es günstig, wenn die in Kunststoff eingebettete Armierung und die aus dem gleichen Kunststoff bestehenden Klemmelemente ein im wesentlichen einteiliges Gitter bzw. einen einteiligen Rost bilden auf dem die Gummiplatte unmittelbar, vollständig und unlösbar angeordnet ist.

Als ganz besonders vorteilhaft hat es sich erwiesen, wenn die selbsttätig klemmenden Klemmelemente an mindestens zwei einander gegenüberliegenden Seitenrändern der Gummiplatte angeordnet sind und wenn die Klemmelemente jeweils einen parallel zum zugehörigen Seitenrand der Gummiplatte verlaufenden inneren Steg aufweisen, dem ein äußerer Fortsatz zugeordnet ist, wobei zwischen Steg und Innenseite des Fortsatzes eine Nut gebildet ist. Die Herstellung der Siebelemente kann noch wirtschaftlicher und einfacher erfolgen, wenn die Gummiplatte vor ihrer Verbindung mit den Klemmelementen und der gegebenenfalls vorhandenen Armierung vollständig vorgefertigt ist. Die Gummiplatte kann dazu z.B. von einer größeren Einheit, z.B. eine Platte oder eine Rolle, abgeschnitten und danach gelocht werden.

Ein zwischen Gummiplatte und Klemmelemente eingebrachter Haftvermittler erhöht die Festigkeit der Verbindung zwischen den betreffenden Teilen.

Anhand der in der Zeichnung schematisch dargestellten Ausführungsbeispiele wird im folgenden die Erfindung näher erläutert.
Es zeigt: Figur 1 einen Schnitt eines erfin-a dungsgemäßen Siebbodens und
Figur 2 eine Unteransicht eines Siebelements desselben Siebbodens.

In Firgur 1 ist ein Schnitt eines erfindungsgemäßen Siebbodens gezeigt. Der Siebboden besitzt eine Unterstützungskonstruktion 1 mit einem Rahmen 2 und mit Stützelementen 3. Die im Querschnitt c-förmigen Stützelemente 3 können starr oder austauschbar mit dem Rahmen 2 verbunden sein. Die vorzugsweise streifenförmigen Siebelemente 4 des Siebbodens besitzen eine Armierung 5. An der Unterseite 6 der Siebelemente 4 sind Klemmelemente 7 bündig mit der Seitenkante der Siebelemente 4 angeordnet. Mit Hilfe der Klemmelemente 7 sind die Siebelemente auf den Stützelementen selbsttätig klemmend befestigt. Die selbsttätig klemmenden Klemmelemente 7 sind jeweils entlang der beiden einander gegenüberliegenden Seitenränder des betreffenden Siebelements 4 angeordnet. Sie weisen jeweils einen parallel zum zugehörigen Seitenrand verlaufenden inneren Steg 8 auf, dem ein äußerer Fortsatz 9 zugeordnet ist. Dadurch entsteht zwischen dem Steg und dem Fortsatz eine hinterschnittene Nut 10 innerhalb derer der zugehörige Schenkel des Stützelements festgehalten ist. Die Siebelemente 4 besitzen jeweils eine Gummiplatte 11 als Verschleißschicht. An der Unterseite 6 der Gummiplatte 11 befindet sich lediglich noch die in Kunststoff, insbesondere einem Polyurethan, eingebettete Armierung 5 und entlang der Seitenränder die Klemmelemente 7. Die Klemmelemente 7 und die Armierung 5 bilden ein einteiliges grobes Gitter oder einen einteiligen weitspaltigen Rost auf dem die Gummiplatte als Verschleißschicht ruht. Die Gummiplatte kann somit zonenweise frei schwingen, was sich günstig auf die Verstöpfungsfreiheit auswirkt.

Die Gummiplatte wird bevorzugt vollständig vorgefertigt. Dazu kann sie von einer größeren Platte oder von einer Rolle abgeschnitten und mit den Sieblöchern, z.B. durch Stanzen, versehen werden. Danach wird die fertige Gummiplatte mit dem das einteilige grobe Gitter bzw. den weitspaltigen Rost bildenden Unterteil vollständig und unlösbar verbunden. Um die Haltbarkeit der Verbindung zu erhöhen wird zwischen der Gummiplatte und dem Gitter bzw. Rost ein Haftvermittler eingebracht.

In Figur 2 ist eine Unteransicht eines Siebelements 4 des in Figur 1 gezeigten Siebbodens dargestellt. Daraus ist besonders deutlich die Gitter- bzw. Rost-Struktur, gebildet aus der in Kunststoff eingebetteten Armierung 5 und den Klemmelementen, ersichtlich, die an der Unterseite der Gummiplatte vollständig und unlösbar befestigt ist. Die Gummiplatte wird somit nicht deckungsgleich, sondern nur linienförmig im Bereich ihrer von Sieböffnungen 11 freien Stegen 13 unterstützt. Die zwischen den Stegen 13 frei bleibenden Zonen der Gummiplatte können frei schwingen.

## Patentansprüche

1. Nach dem Baukastenprinzip aufgebauter Systemsiebboden mit einer Unterstützungskonstruktion (1), die Stützelemente (3) aufweist, und mit darauf austauschbar angeordneten, armierten Siebelementen (4) aus elastischem Werkstoff, die an ihrer Unterseite (6) mit den Stützelementen (3) zusammenwirkende Klemmelemente (7) aus einem im Verarbeitungszustand gießfähigen Kunststoff, insbesondere einem Polyurethan, aufweisen, dadurch gekennzeichnet, daß die Siebelemente (4) eine Verschleißschicht in Form einer gelochten Gummiplatte (11) aufweisen und daß unterhalb der Gummiplatte (11) lediglich die aus Kunststoffstegen bestehende und/oder in Kunststoff eingebettete Armierung (5) und die Klemmelemente (7) aus dem gleichen Kunststoff angeordnet und diese vollständig und unlösbar damit verbunden ist.

2. Systemsiebboden nach Anspruch 1, dadurch gekennzeichnet, daß die in Kunststoff eingebettete Armierung (5) und die aus dem gleichen Kunststoff bestehenden Klemmelemente (7) ein im wesentlichen einteiliges Gitter bzw. einen einteiligen Rost bilden auf dem die Gummiplatte (11) unmittelbar, vollständig und unlösbar angeordnet ist.

3. Systemsiebboden nach Anspruch 1 oder 2, dadurch gekennzeichnet, daß die selbsttätig klemmenden Klemmelemente (7) an mindestens zwei einander gegenüberliegenden Seitenrändern der Gummiplatte (11) angeordnet sind und daß die Klemmelemente (7) jeweils parallel zum zugehörigen Seitenrand der Gummiplatte (11) verlaufenden inneren Steg (8) aufweisen, dem ein äußerer Fortsatz (9) zugeordnet ist, wobei zwischen Steg (8) und Innenseite des Fortsatzes (9) eine Nut (10) gebildet ist.

4. Systemsiebboden nach einem der Ansprüche 1 bis 3, dadurch gekennzeichnet, daß die Gummiplatte (11) vor seiner Verbindung mit den Klemmelementen (7) vollständig vorgefertigt ist.

5. Systemsiebboden nach einem der Ansprüche 1 bis 4, dadurch gekennzeichnet, daß die Gummiplatte (11) und die Klemmelemente (7) über einen Haftvermittler miteinander verbunden sind.
